# FASCICULE DE BREVET EUROPEEN

(11) **EP 0 517 622 B1**
(45) Date de publication et mention de la délivrance du brevet: **28.12.1994**
(21) Numéro de dépôt: 92420171.8
(22) Date de dépôt: 25.05.1992
(51) Int. Cl.: B61B 12/06

(54) **Dispositif de sécurité d'une installation de transport à câble aérien**
Sicherheitsvorrichtung bei einer Transportanlage mit Luftseil
Safety device for a transporting plant with aerial cable

(30) Priorité: 03.06.1991 FR 9106775
(43) Date de publication de la demande: 09.12.1992
(73) Titulaire: POMAGALSKI S.A., 38600 Fontaine (FR)
(72) Inventeur: Brochand, Max, F-38600 Fontaine (FR); Rastello, Jean-Pierre, F-38600 Fontaine (FR)
(74) Mandataire: Derambure, Christian

(56) Documents cités:
- CH-A- 259 291

## Description

L'invention est relative à une installation de transport à câble aérien porteur-tracteur s'étendant entre deux stations d'extrémités, comprenant des pinces avec une paire de mors, susceptibles d'enserrer le câble pour accoupler la pince au câble en ligne et d'être ouverts pour désaccoupler la pince du câble dans les stations, des sièges ou cabines, chacun suspendu à une pince, un rail de transfert, qui s'étend dans la station pour prendre en charge la pince désaccouplée du câble, une section d'embrayage où le rail est parallèle au câble et est agencé pour introduire à l'entrée de la section le câble entre les mors de la pince et accoupler la pince par fermeture des mors au câble à la sortie de la section et un dispositif de sécurité, disposé sur la section d'embrayage, pour détecter un fonctionnement défectueux.

Dans une installation du genre mentionné, le dispositif de sécurité déclenche l'arrêt de l'installation, lors d'un incident, afin d'éviter la sortie du siège de la station et/ou son accouplement au câble. L'arrêt n'est pas instantané et il faut donc prévoir une distance de sécurité qui contribue à l'allongement de la station.Une situation particulièrement dangereuse résulte d'une fermeture de la pince, le câble étant en dehors des mors, notamment à côté de ceux-ci.La chute du siège ou de la cabine est alors inévitable, lorsque la pince quitte le rail de transfert et des mesures de sécurité s'avèrent indispensables.

La présente invention a pour but d'améliorer la sécurité de fonctionnement d'une telle installation en faisant appel à des moyens simples.

L'installation selon l'invention est caractérisée en ce que ledit dispositif,de sécurité comporte un gabarit, dont la section de passage correspond, au jeu près, à la section externe de la pince et du câble introduit entre les mors de la pince, de façon à autoriser le libre passage de la pince vers la sortie de la section d'embrayage, lorsque le câble est correctement inséré entre les mors et de provoquer le coincement de la pince dans le gabarit, lorsque le câble est à l'extérieur des mors, pour empêcher la progression de la pince jusqu'à la sortie de la section .

Lors d'un coincement de la pince dans le gabarit, celle-ci est stoppée brutalement et un balancement vers l'avant du siège ou de la cabine, dont la suspente est articulée sur un axe transversal de la pince, est inévitable. Afin d'éviter des incidents ce balancement ne doit pas être excessif et selon la présente invention le gabarit est monté à coulissement limité dans la direction de défilement du câble pour accompagner, lors d'un blocage, la pince dans sa course sur une distance limitée.Ce coulissement est freiné par tout moyen approprié afin de décélérer progressivement la pince et de réduire ainsi le balancement du siège.Le gabarit en forme de cadre fermé présente une base sensiblement horizontale ou légèrement concave pour constituer un rattrapeur du câble lors d'une chute ou d'un abaissement de celui-ci, par exemple dû à une défaillance d'un galet de support.

Le gabarit est avantageusement monté sur des glissières, qui s'étendent parallèlement au câble,et les moyens de freinage sont incorporés ou associés à ces glissières. Lors du blocage mécanique d'une pince le câble reste en mouvement et il coulisse de force dans le gabarit en risquant de tout arracher si le mouvement persiste un certain temps. Le blocage de la pince dans le gabarit est perçu par les systèmes de sécurité usuels, qui commandent l'arrêt de l' installation,notamment par le détecteur d'oscillations excessives du câble, dues au choc ou par le contrôleur de cheminement des sièges ou cabines, appelés sièges par la suite. Des sécurités additionnelles peuvent être prévues afin de réagir, par exemple lors d'un déplacement intempestif du gabarit et d'arrêter le moteur d'entraînement, avec un temps de réponse inférieur.

D'autres avantages et caractéristiques ressortiront plus clairement de la description, qui va suivre d'un mode de mise en oeuvre de l'invention, donné à titre d'exemple non limitatif et représenté aux dessins annexés, dans lesquels:
- la figure 1 est une vue schématique en élévation d'une section d'embrayage équipée d'un gabarit de blocage, d'une installation selon l'invention;
- la figure 2 est une coupe suivant la ligne 2-2 de la figure 1, illustrant le passage de la pince dans le gabarit en fonctionnement normal;
- la figure 3 est une vue analogue à celle de la figure 2, illustrant le blocage de la pince dans le gabarit;
- la figure 4 est une vue schématique de côté montrant la pince à la sortie de la section d'embrayage.

Sur les figures un câble porteur-tracteur 10 d'une installation de transport, notamment d'une télécabine ou d' un télésiège, s'étend en boucle fermée entre deux stations, en passant à la sortie de la station par une section d' embrayage 11 où le siège 12, qui circule dans la station en roulant sur un rail 13, est réaccouplé au câble 10. Le siège 12 est porté par une suspente 14, dont l'extrémité supérieure 15 est articulée sur le corps d'une pince 16, équipée d'une paire de mors 17, susceptibles d'enserrer le câble 10, et de galets 18 de roulement sur le rail 13. Un levier 19 commande l'ouverture et la fermeture de la pince 16 et un ressort 20 sollicite les mors 17 en position de serrage du câble 10. Dans les stations la pince 16 est désaccouplée et elle roule à faible vitesse sur le rail 13 de transfert en étant entraînée par des roues de friction 21,échelonnées le long du rail 13 et qui engagent une traverse 22 solidaire de la pince 16. Le câble 10 est supporté et guidé dans la section d'embrayage 11 par des galets de support 23, la trajectoire du câble 10 étant parallèle à celle du rail 13 avec une légère pente vers le haut, pour introduire le câble 10, qui est en-dessous et à l' extérieur des mors 17 à l'entrée de la section 11, progressivement entre ces mors 17 au cours du défilement de la pince 16 et permettre l'accouplement de la pince 16 au câble 10, à la sortie 24 de cette section 11, par fermeture des mors 17. La section d'embrayage 11 est équipée de dispositifs de sécurité usuels, non représentés, qui vérifient notamment la trajectoire du câble 10, l'intégrité de la pince 16 et le cheminement correct des sièges 12.Une telle installation est bien connue des spécialistes et il est inutile de la décrire plus en détail.

Entre la zone d'insertion du câble 10 dans les mors 17 et la sortie 24 de la section d'embrayage 11 est disposé, transversalement à la direction de défilement du câble 10, un gabarit 25 en forme de fourreau 26, entourant les mors 17 et le câble 10 inséré entre ces mors 17. Le gabarit 25 est monté sur des glissières 27, parallèles au rail 13, qui permettent un coulissement limité du gabarit 25 en direction de la sortie 24. Les glissières 27 sont portées par l'ossature de la station ou directement par le rail 13. Des blocs de freinage 28 sont associés à ces glissières 27 ou à toute autre partie du gabarit 25, pour freiner énergiquement ce coulissement. Le contour interne 29 du fourreau 26 épouse à faible jeu le contour externe des mors 17 et du câble 10 introduit entre ces mors 17 et l'entrée du fourreau 26, qui s'étend parallèlement au câble 10, est évasée. La base 30 du fourreau 26 forme une assise horizontale ou concave, disposée légèrement en-dessous du câble 10 et susceptible de maintenir ou de rattraper ce dernier en cas de défaillance d'un élément de support, notamment d'un galet 23.

En se référant plus particulièrement à la figure 2 on voit qu' en fonctionnement normal le gabarit 25 n' interfère pas avec le passage de la pince 16 sur la section d'embrayage 11, le jeu entre les mors 17 et le contour interne du fourreau 26 étant suffisant pour éviter tout frottement. Si par contre le câble 10 n' est pas entre les mors 17, mais s' est placé à l'extérieur de ceux-ci, de la manière représentée à la figure 3, il est facile de voir que la pince 16 vient se coincer dans le fourreau 26 et que sous l'effet du choc le siège 12 bascule ou balance vers l'avant. Ce choc est atténué par le coulissement du gabarit 25 dans les glissières 27 et ce coulissement est freiné par les blocs de freinage 28, afin de décélérer progressivement la pince 16 et de réduire ainsi l'amplitude du balancement du siège 12. En fin de course des glissières 27 la pince 16 est bien entendu arrêtée, tandis que le câble 10 est tracté de force dans le fourreau 26 jusqu' à l'arrêt du moteur d'entraînement de l' installation. Cet arrêt est déclenché par les systèmes de sécurité usuels, qui détectent l'oscillation excessive du câble 10, due au choc ou l'interruption du cheminement des sièges 12. Un dispositif additionnel de sécurité, non représenté, peut détecter le coulissement du gabarit 25 et provoquer l'arrêt. Après un tel arrêt il convient évidemment de vérifier le bon état de l'installation et remettre le gabarit 25 en place. Le blocage mécanique de la pince 16 empêche cette dernière de dépasser un point déterminé si le câble 10 n' est pas inséré entre les mors 17 et en tous les cas d'atteindre la sortie 24 de la section d'embrayage 11. L'effort de freinage exercé sur le gabarit 25 et la course de ce freinage sont déterminés pour limiter l'amplitude de balancement du siège 12 à une valeur acceptable et non-dangereuse pour les occupants.

Le fonctionnement de l'installation selon l'invention découle de l'exposé précédent et il suffit de noter qu' un tel dispositif de sécurité peut être facilement monté sur une installation existante. Le fourreau 26 empêche tout déraillement de la pince 16 et sa longueur est suffisante pour assurer en tous les cas le blocage de la pince.

## Revendications

1. Installation de transport à câble aérien (10) porteur-tracteur s'étendant entre deux stations d'extrémités, comprenant des pinces (16) avec une paire de mors (17) , susceptibles d'enserrer le câble pour accoupler la pince au câble en ligne et d'être ouverts pour désaccoupler la pince du câble dans les stations, des sièges (12) ou cabines, chacun suspendu à une pince (16), un rail de transfert (13), qui s'étend dans la station pour prendre en charge la pince désaccouplée du câble (10) , une section d'embrayage (11) où le rail (13) est parallèle au câble (10) et est agencé pour introduire à l'entrée de la section le câble entre les mors (17) de la pince et accoupler la pince (16) par fermeture des mors au câble à la sortie de la section (11) et un dispositif de sécurité, disposé sur la section d'embrayage, pour détecter un fonctionnement défectueux, caractérisée en ce que ledit dispositif,de sécurité comporte un gabarit (25), dont la section de passage correspond, au jeu près, à la section externe de la pince (16) et du câble (10) introduit entre les mors (17) de la pince (16), de façon à autoriser le libre passage de la pince vers la sortie de la section d'embrayage (11), lorsque le câble est correctement inséré entre les mors et de provoquer le coincement de la pince (16) dans le gabarit (25), lorsque le câble est à l'extérieur des mors (17), pour empêcher la progression de la pince (16) jusqu'à la sortie de la section (11).

2. Installation selon la revendication 1, caractérisée en ce que ledit gabarit (25) est monté à coulissement limité parallèlement et dans la direction de défilement du câble (10) et que des moyens de freinage (28) coopèrent avec ledit gabarit (25) pour freiner son coulissement et pour amortir le choc lors dudit coincement en assurant une décélération progressive de la pince (16).

3. Installation selon la revendication 1 ou 2, caractérisée en ce que ledit gabarit (25) est agencé en fourreau (26) allongé ayant une entrée évasée et que ledit fourreau (26) s' étend parallèlement autour dudit câble (10).

4. Installation selon la revendication 1, 2 ou 3, caractérisée en ce que ledit gabarit (25) comporte des glissières (27) qui s'étendent parallèlement au câble (10) sur un tronçon limité.

5. Installation selon la revendication 4, caractérisée en ce que des blocs de freinage (28) sont associés auxdites glissières (27) pour freiner le coulissement du gabarit (25) lors d'un coincement de la pince (16) à l'intérieur du gabarit (25).

6. Installation selon l'une quelconque des revendications précédentes, caractérisée en ce que la base (30) du gabarit (25) s'étend transversalement en-dessous du câble (10) à faible écartement, horizontalement ou légèrement concave pour rattraper le câble ou le maintenir lors d'une défaillance de l'un de ses éléments de support (23).

## Claims

1. Overhead haulage-track cable (10) transport installation extending between two end stations, comprising grips (16) having a pair of jaws (17) able to clamp the cable for coupling the grip to the cable on the circuit and to be opened for detaching the grip from the cable in the stations, chairs (12) or gondolas, each supported by a grip (16), a transfer rail (13) extending in the station for supporting the grip detached from the cable (10), a coupling section (11) where the rail (13) extends parallel to the cable (10) and is devised to insert the cable between the jaws (17) of the grip (16) and to couple the grip (16) to the cable by closing of the jaws at the section (11) exit and a safety device, located on the coupling section, for detecting a defective working, characterized in that said safety device comprises a gauge (25), having a passageway corresponding substantially to the outer section of the grip (16) and of the cable (10) inserted between the jaws (17) of the grip (16) so as to allow the free passage of the grip towards the coupling section (11) exit, when the cable is correctly inserted between the jaws and for wedging the grip (16) in the gauge (25), when the cable is outside the jaws (17), for hindering the grip (16) movement up to the section (11) exit.

2. Installation according to claim 1, characterized in that said gauge (25) is slidably mounted for a limited movement parallel to the cable (10) and in the cable movement direction and that braking means (28) cooperates with said gauge (25) for braking its sliding and for limiting the bump by providing a progressive deceleration of the grip (16) by said wedging.

3. Installation according to claim 1 or 2, characterized in that said gauge (25) is devised as a lenghtened sleeve (26) having an enlarged entrance and that said sleeve (26) extends parallelaround said cable (10).

4. Installation according to claim 1, 2 or 3, characterized in that gauge (25) comprises slides (27) extending parallel to said cable along a limited section.

5. Installation according to claim 4, characterized in that braking blocks (28) are associated to said slides (27) for braking the gauge (25) sliding when the grip (16) is wedged in the gauge (25).

6. Installation according to any one of the preceding claims, characterized in that the bottom (30) of the gauge (25) extends transversally under the cable (10) at a small distance, horizontally or slightly concave for catching the cable or maintaining it in case of defection of one of the support elements (23).

## Patentansprüche

1. Transportanlage mit einem sich zwischen zwei Endstationen erstreckenden Trag-Zugluftseil (10), die aufweist; Klemmen (16) mit einem Paar Backen, die zum Kuppeln der Klemme an das Seil, auf der Bahn, das Seil umgreifen können und die zum Entkuppeln der Klemme in den Stationen geöffnet werden können, je an einer Klemme (16) aufgehängte Sessel (12) oder Kabinen, ein in der Station sich erstreckendes Überführungsgleis (13), um die vom Seil (10) entkuppelte Klemme aufzunehmen, eine Kupplungsstrecke (11), wo das Gleis (13) parallel zum Seil (10) läuft und die zum Einführen des Seiles zwischen den Klemmbacken (17) am Streckeneingang und zum Kuppeln der Klemme (16) durch Schliessen der Backen auf das Seil am Streckenausgang ausgebildet ist und eine auf der Kupplungsstrecke angebrachte Sicherheitsvorrichtung, um eine Fehlwirkung zu detektieren, dadurch gekennzeichnet, dass die genannte Sicherheitsvorrichtung eine Schablone (25) aufweist, dessen Durchgangsquerschnitt dem Aussenquerschnitt der Klemme (16) und des zwischen den Klemmbacken (17) eingefügten Seiles (10), mit Spiel, entspricht, so um den freien Durchgang der Klemme nach dem Kupplungsstreckenausgang zu erlauben, wenn das Seil korrekt zwischen den Backen eingeführt ist, und die Klemme (16) in der Schablone (25) zu blockieren, denn das Seil ausserhalb der Backen (17) ist, um das Vorschreiten der Klemme (16) bis zum Streckenausgang zu verhindern.

2. Anlage nach Anspruch 1, dadurch gekennzeichnet, dass die genannte Schablone (25) beschränkt gleitbar, parallel und in der Seilbewegungsrichtung gelagert ist, und dass Bremsmittel (28) mit der genannten Schablone (25) zusammenwirken, um das Gleiten zu bremsen und um den Stoss beim Blockieren durch eine allmähliche Bremsung der Klemme (16) zu dämpfen.

3. Anlage nach Anspruch 1 oder 2, dadurch gekennzeichnet, dass die genannte Schablone (25) als eine längliche Hülse (26) mit einem ausgedehnten Eingang ausgebildet ist, und dass die genannte Hülse (26) sich parallel um das genannte Seil erstreckt.

4. Anlage nach Anspruch 1, 2 oder 3, dadurch gekennzeichnet, dass die genannte Schablone (25), längs einer beschränkten Strecke, parallel zum Seil laufende Gleitschienen aufweist.

5. Anlage nach Anspruch 4, dadurch gekennzeichnet, dass die genannten Gleitschienen (27) Bremsklötze (28) aufweisen, um das Gleiten der Schablone (25) zu bremsen, wenn die Klemme (16) in der Schablone (25) blockiert ist.

6. Anlage nach einem der vorigen Ansprüche, dadurch gekennzeichnet, dass der Boden (30) der Schablone (25) sich quer, im kleinen Abstand, parallel und leicht konkav unter dem Seil (10) erstreckt, um das Seil aufzufangen oder zurückzuhalten, wenn ein Tragelement (23) ausfällt.
